# EUROPÄISCHE PATENTANMELDUNG

(11) **EP 4 163 545 A1**
(43) Veröffentlichungstag der Anmeldung: **12.04.2023**
(21) Anmeldenummer: 21020497.0
(22) Anmeldetag: 07.10.2021
(51) Int. Cl.: F23D 14/22, F23D 14/58

(54) **BRENNER ZUM DURCHFÜHREN EINER PARTIELLEN OXIDATION**

(71) Anmelder: Linde GmbH, 82049 Pullach (DE)
(72) Erfinder: Weikl, Markus, 82049 Pullach (DE); Ulmer, Sebastian, 82049 Pullach (DE); Murer, Martin, 82049 Pullach (DE)
(74) Vertreter: Fischer, Werner

(57) **Zusammenfassung**

Die vorliegende Erfindung betrifft einen Brenner (100) zum Durchführen einer partiellen Oxidation mit einem zentralen Kanal (110) und wenigstens einem, den zentralen Kanal (110) umgebenden, ringförmigen Kanal (120), durch welche zum Durchführen der partiellen Oxidation jeweils ein Fluid strömbar ist, wobei in dem zentralen Kanal (110) ein sich zumindest entlang eines Teils einer axialen Länge des zentralen Kanals (110) erstreckendes Stabelement (140) derart angeordnet ist, dass zwischen dem Stabelement (140) und einer Wand (113) des zentralen Kanals (110) ein weiterer ringförmiger oder zumindest im Wesentlichen ringförmiger Kanal (142) gebildet wird, und/oder in dem den zentralen Kanal (110) umgebenden, ringförmigen Kanal (120) ein sich zumindest entlang eines Teils einer axialen Länge des ringförmigen Kanals (120) erstreckendes Rohrelement (150) derart angeordnet ist, dass der ringförmige Kanal (120) entlang einer axialen Länge des Rohrelements (150) in zwei ringförmige oder zumindest im Wesentlichen ringförmige Kanäle (151, 152) unterteilt wird.

## Beschreibung

Die Erfindung betrifft einen Brenner zum Durchführen einer partiellen Oxidation sowie ein Verfahren zum Betreiben eines derartigen Brenners mit einem zentralen Kanal und wenigstens einem, den zentralen Kanal umgebenden, ringförmigen Kanal, durch welche zum Durchführen der partiellen Oxidation jeweils ein Fluid strömbar ist.

### Hintergrund der Erfindung

Im Zuge einer partiellen Oxidation kann ein kohlenwasserstoffhaltiger Brennstoff, z.B. Erdgas, Erdölgas oder Heizgas, mit einem Oxidationsmittel beispielsweise in Form eines sauerstoffhaltigen Gases, z.B. Sauerstsoff oder Luft oder eine Mischung daraus, in einem unterstöchiometrischen Mischungsverhältnis teilweise verbrannt werden, um ein Synthesegas zu erzeugen. Als das Synthesegas wird ein Gemisch aus Kohlenmonoxid und Wasserstoff erzeugt, welches beispielsweise in Brennstoffzellen verwendet werden kann. Ferner kann dem Brennstoff und/oder dem Oxidationsmittel ein Moderator zugeführt werden, beispielsweise Wasserdampf oder Kohlendioxid, um ein Verhältnis zwischen Wasserstoff und Kohlenmonoxyd in dem erzeugten Synthesegas zu regulieren oder aus Sicherheitsgründen, um im Falle eines Fehlers bzw. einer Störung automatisch eine Spülung des Brenners durchzuführen.

Brenner zur partiellen Oxidation können als Mehrkanalbrenner mit mehreren konzentrischen Kanälen ausgebildet sein, durch welche jeweils ein Fluid geströmt werden kann. Zumeist weist ein derartiger Brenner einen zentralen Kanal und einen oder mehrere, diesen zentralen Kanal umgebende, ringförmige Kanäle auf. Ferner kann in einer Wand des Brenners ein Kühlkanal für ein Kühlfluid, z.B. Wasser, zur Kühlung des Brenners vorgesehen sein.

An einem in Strömungsrichtung der Fluide betrachteten vorderen Ende des Brenners kann eine Brennerspitze vorgesehen sein, welche beispielsweise kegelstumpfförmig ausgebildet sein kann. In dieser Brennerspitze können die äußeren ringförmigen Kanäle beispielsweise unter einem vorgegebenen Neigungs- bzw. Auslasswinkel auf den zentralen Kanal zu verlaufen. Auf diese Weise können die durch die ringförmigen Kanäle geführten Fluide jeweils unter einem vorgegebenen Neigungs- bzw. Auslasswinkel relativ zu einem Fluidstrom des zentralen Kerns aus der Brennerspitze emittiert bzw. ausgelassen werden.

Beispielsweise beschreibt die US 4 888 031 A ein Verfahren zur partiellen Oxidation mittels einer konzentrischen Brenneranordnung aus vier konzentrischen Ringkanälen und einem zentralen Kanal.

Die US 3 255 966 A offenbart beispielsweise einen Brenner zur partiellen Oxidation mit einem inneren Kanal und einem zu diesem konzentrischen, ringförmigen äußeren Kanal. In einer äußeren Wand des Brenners sind Kühlkanale für ein Kühlfluid zum Kühlen des Brenners vorgesehen.

### Offenbarung der Erfindung

Vor diesem Hintergrund werden ein Brenner zum Durchführen einer partiellen Oxidation sowie ein Verfahren zum Betreiben eines derartigen Brenners mit den Merkmalen der unabhängigen Patentansprüche vorgeschlagen. Vorteilhafte Ausgestaltungen sind Gegenstand der Unteransprüche sowie der nachfolgenden Beschreibung.

Der erfindungsgemäße Brenner ist dazu eingerichtet, gemäß einer bevorzugten Ausführungsform des erfindungsgemäßen Verfahrens betrieben zu werden. Vorteile und vorteilhafte Ausgestaltungen des erfindungsgemäßen Brenners und des erfindungsgemäßen Verfahrens ergeben sich aus der nachfolgenden Beschreibung in entsprechender Weise.

Der Brenner ist zum Durchführen einer partiellen Oxidation von Fluiden vorgesehen, insbesondere eines kohlenwasserstoffhaltigen Brennstoffs, z.B. Erdgas, Erdölgas oder Heizgas, und eines Oxidationsmittels, insbesondere in Form eines sauerstoffhaltigen Gases, z.B. Sauerstsoff oder Luft oder einer Mischung daraus. Der Brenner weist einen zentralen Kanal und wenigstens einen, den zentralen Kanal umgebenden, ringförmigen Kanal auf, durch welche zum Durchführen der partiellen Oxidation jeweils ein Fluid strömbar ist. Zweckmäßigerweise sind die einzelnen Kanäle jeweils mit einer entsprechenden Fluidzufuhr verbindbar.

In dem zentralen Kanal ist ein sich zumindest entlang eines Teils einer axialen Länge des zentralen Kanals erstreckendes Stabelement angeordnet. Das Stabelement ist derart angeordnet, dass zwischen dem Stabelement und einer Wand des zentralen Kanals bzw. zwischen einer in radialen Richtung äußeren (Ober-) Fläche des Stabelements und einer in radialer Richtung inneren Fläche der Wand des zentralen Kanals ein weiterer ringförmiger oder zumindest im Wesentlichen ringförmiger Kanal gebildet wird. Zumindest entlang des entsprechenden Teils bzw. Abschnitts der axialen Länge des zentralen Kanals kann ein durch den zentralen Kanal geleitetes Fluid um das Stabelement herum strömen bzw. ein entsprechender axialer Fluidstrom kann in diesem Abschnitt ringförmig um das Stabelement herum geleitet werden.

Alternativ oder zusätzlich ist in dem den zentralen Kanal umgebenden, ringförmigen Kanal ein sich zumindest entlang eines Teils einer axialen Länge des ringförmigen Kanals erstreckendes Rohrelement derart angeordnet, dass der ringförmige Kanal entlang einer axialen Länge des Rohrelements in zwei ringförmige oder zumindest im Wesentlichen ringförmige Kanäle bzw. Teilkanäle unterteilt wird. Ohne Beschränkung der Allgemeinheit erstreckt sich dabei ein erster ringförmiger Teilkanal insbesondere zwischen einer äußeren (Ober-) Fläche der Wand des zentralen Kanals und einer inneren (Ober-) Fläche der Wand des Rohrelements. Ein zweiter ringförmiger Teilkanal erstreckt sich insbesondere zwischen einer äußeren (Ober-) Fläche der Wand des Rohrelements und einer inneren (Ober-) Fläche einer Wand des ringförmigen Kanals.

Das Stabelement und das Rohrelement sind jeweils zweckmäßigerweise stab-, zylinder- bzw. rohrförmig oder zumindest im Wesentlichen stab-, zylinder- bzw. rohrförmig ausgebildet. Insbesondere ist das Stabelement als ein länglicher Stab bzw. als Stange oder Rohr ausgebildet. Das Rohrelement ist insbesondere als Rohr bzw. Hohlstab ausgebildet. Eine Länge bzw. Dimension des Stabelements und des Rohrelements in axialer Richtung ist jeweils zweckmäßigerweise größer als eine Dicke bzw. Dimension in radialer Richtung.

Das Stabelement kann als fester, massiver bzw. solider Körper ausgebildet sein. Alternativ kann das Stabelement auch innen hohl bzw. als Hohlkörper ausgebildet sein, jedoch zweckmäßigerweise derart, dass ein Fluid nur um das Stabelement herum, aber nicht durch das das Stabelement hindurch strömen kann. Zu diesem Zweck kann das Stabelement insbesondere in sich geschlossen sein, beispielsweise durch radiale Begrenzungsflächen bzw. Begrenzungsebenen. Das Rohrelement ist zweckmäßigerweise innen hohl bzw. als Hohlkörper ausgebildet.

Insbesondere sind das Stabelement und das Rohrelement jeweils konzentrisch oder zumindest im Wesentlichen konzentrisch zu dem zentralen Kanal angeordnet. Insbesondere kann somit ein symmetrischer oder zumindest im Wesentlichen symmetrischer zentraler ringförmiger Strömungskanal um das Stabelement herum erzeugt werden. Entsprechend können die ringförmigen Teilkanäle zweckmäßigerweise symmetrisch oder zumindest im Wesentlichen symmetrisch erzeugt werden.

Im Rahmen der vorliegenden Erfindung wurde erkannt, dass durch ein Hindernis bzw. eine Obstruktion in einzelnen Kanälen des Brenners, insbesondere in Form eines stabförmigen Elements in dem zentralen Kanal und/oder in Form eines rohrförmigen Elements in dem ringförmigen Kanal, eine Effizienz des Brenners erhöht werden kann. Durch das Stabelement bzw. das Rohrelement kann insbesondere die Vermischung bzw. Durchmischung der einzelnen Fluide beim Austritt aus dem Brenner beeinflusst werden. Dieses Mischverhalten der Fluide hat insbesondere einen direkten Einfluss auf die partielle Oxidationsreaktion. Durch das Stabelement bzw. das Rohrelement kann dieses Mischverhalten besonders zweckmäßig verbessert und optimiert werden, so dass die Effizienz der partiellen Oxidationsrektion und des Brennerbetriebs verbessert werden kann.

Durch das Stabelement bzw. das Rohrelement können zweckmäßigerweise eine Strömungsdynamik und eine Brennergeometrie beeinflusst werden. Insbesondere kann ein Strömungsverhalten bzw. Strömungsverlauf des Fluids in dem zentralen Kanal bzw. dem ringförmigen Kanal verbessert werden, insbesondere durch Wirbel bzw. Verwirbelungen an einem in Strömungsrichtung betrachteten vorderen Ende des Stabelements bzw. des Rohrelements. Durch derartige Wirbel kann insbesondere eine Turbulenz des Fluidstroms erhöht werden und der Fluidstrom kann beispielsweise in Richtung des Zentrums des axialen Kanals umgeleitet werden. Ferner kann durch das Stabelement bzw. das Rohrelement eine Querschnittsverengung des jeweiligen Kanals erreicht werden, wodurch insbesondere eine Geometrie des Brenners bzw. der einzelnen Kanäle relativ zueinander verändert werden kann. Insbesondere wird somit ein Verhältnis der Durchmesser der einzelnen Kanäle zueinander beeinflusst. Beispielsweise kann somit eine Scherfläche zwischen den Fluidströmen beeinflusst werden. Ferner kann beispielsweise ein Verhältnis der Fluidgeschwindigkeiten, insbesondere der Austrittsgeschwindigkeiten der Fluide beim Austritt aus dem Brenner beeinflusst werden.

Durch die auf diese Weise beeinflusste Strömungsdynamik und Brennergeometrie kann zweckmäßigerweise das Verhalten der einzelnen Fluidströme beim Austritt aus dem Brenner beeinflusst werden und somit die Art und Weise, wie sich die Fluide für die partielle Oxidation vermischen, insbesondere stromabwärts des Brenners und stromaufwärts der entsprechenden partiellen Oxidationsreaktion. Durch derartiges Beeinflussen und Verbessern des Mischverhaltens der Fluide kann besonders zweckmäßig die Effizienz des Brenners bzw. des Brennerbetriebs direkt beeinflusst und erhöht werden. So kann beispielsweise durch ein verbessertes bzw. optimiertes Mischverhalten eine für die partielle Oxidation benötigte Menge an Brennstoff verringert werden, insbesondere bei gleichbleibender oder gar verbesserter Zusammensetzung und Menge des erzeugten Synthesegases. Ferner können durch das verbesserte Mischverhalten insbesondere eine Verkürzung der Flamme bzw. Brennerflamme und eine homogenere Gaszusammensetzung stromabwärts der Verbrennungszone erreicht werden. Besonders zweckmäßig kann eine Verweildauer der zugeführten Fluide in einer Reaktionszone der partiellen Oxidation vergrößert und in Richtung eines Gleichgewichtzustands verschoben werden, so dass die benötigte Brennstoffmenge reduziert werden kann. Insbesondere können somit Kosten für den Betrieb des Brenners sowie benötigte Brennstoffmengen reduziert werden. Ferner kann beispielsweise eine Länge und/oder Größe des Reaktors reduziert werden.

Durch das Stabelement bzw. das Rohrelement kann es ferner insbesondere ermöglicht werden, den Brenner in einem Teillastbetrieb zu betreiben, beispielsweise bei maximal 70% des Volllastbetriebs. Herkömmlicherweise ist es zumeist nicht oder zumindest kaum möglich, einen Brenner für partielle Oxidation in einem Teillastbetrieb zu betreiben, da derartige Brenner herkömmlicherweise oftmals nur für einen Volllastbetrieb z.B. zwischen 70% und 100% ausgelegt sind. Für einen Brennerbetrieb bei Teillast ist es oftmals nötig, den kompletten Brenner gegen ein anderes Brennermodell auszutauschen, welches für einen entsprechend geringeren maximalen Volllastbetrieb ausgelegt ist. Durch Einbau des Stabelements bzw. des Rohrelements lässt sich der Brenner jedoch besonders zweckmäßig je nach Bedarf flexibel in Volllast oder reduzierter Teillast betreiben.

Ferner bedarf es durch das Stabelement und bzw. das Rohrelement insbesondere keiner Einschränkungen bezüglich der durch die einzelnen Kanäle geleiteten Fluide. So können Temperaturen der einzelne Fluide zweckmäßig je nach Bedarf gewählt werden, insbesondere von Raumtemperatur bis hin zu hohen Werten von beispielsweise bis zu 500°C, etwa wenn die Fluide vor der Zufuhr in den jeweiligen Kanal vorgewärmt werden. Beispielsweise kann auch der Druck im Reaktor flexibel gewählt werden, zweckmäßigerweise von dem umgebenden Luftdruck bis hin zu hohen Werten von z.B. bis zu 120bar.

Besonders zweckmäßig können das Stabelement und das Rohrelement jeweils durch das ringförmig herum strömende Fluid automatisch ausreichend gekühlt werden, so dass das Stabelement und das das Rohrelement jeweils vor hohen thermischen Belastungen in dem Brenner, insbesondere vor hohen Temperaturen der Brennerflamme geschützt sind. Zweckmäßigerweise bedarf es somit keiner weiteren Elemente, insbesondere keiner zusätzlichen Kühlelemente für das Stabelement und das Rohrelement.

Vorteilhafterweise kann flexibel vorgegeben werden, welches konkrete Fluid durch welchen konkreten Kanal geströmt wird. Besonders zweckmäßig kann in Abhängigkeit von einem Betriebsmodus, in welchem der Brenner betrieben werden soll, vorgegeben werden, welches Fluid durch welchen Kanal geströmt wird, beispielswiese abhängig davon, ob der Brenner in einem Volllast- oder einem Teillastbetrieb betrieben werden soll. Alternativ oder zusätzlich kann zweckmäßigerweise in Abhängigkeit von einem Druck und/oder einer Temperatur der einzelnen Fluide vorgegeben werden, welches konkrete Fluid durch welchen konkreten Kanal geströmt wird. Beispielsweise kann der zentrale Kanal zur Zufuhr des Oxidationsmittels bzw. des sauerstoffhaltigen Gases vorgesehen sein. Beispielsweise kann der zentrale Kanal in diesem Fall als eine Sauerstofflanze bzw. ein Sauerstoffinjektor mit integriertem Stabelement vorgesehen sein. Alternativ kann der zentrale Kanal zur Zufuhr des Feeds bzw. des kohlenstoffhaltigen Gases bzw. des kohlenstoffhaltigen Fluids vorgesehen sein. Gemäß einer vorteilhaften Ausgestaltung weist zumindest ein axialer Abschnitt des Stabelements, im Folgenden ohne Beschränkung der Allgemeinheit als erster axialer Abschnitt bezeichnet, eine profilierte Oberfläche auf, insbesondere eine in radialer Richtung betrachtet äußere Oberfläche des Stabelements. Alternativ oder zusätzlich weist vorteilhafterweise zumindest ein axialer Abschnitt des Rohrelements, im Folgenden ohne Beschränkung der Allgemeinheit als zweiter axialer Abschnitt bezeichnet, eine profilierte Oberfläche auf. Dabei kann eine in radialer Richtung betrachtet innere Oberfläche und/oder eine in radialer Richtung betrachtet äußere Oberfläche des Rohrelements entsprechend profiliert sein. Als eine derartige profilierte Oberfläche sei insbesondere zu verstehen, dass die Oberfläche des Stab- bzw. Rohrelements ein vorgegebenes Muster aufweist bzw. dass ein Querschnittsumriss des jeweiligen Elements eine vorgegebene Form aufweist. Das Oberflächenprofil kann über die Länge des entsprechenden axialen Abschnitts insbesondere gleichmäßig und konstant ausgebildet sein oder sich beispielsweise auch entlang der axialen Länge und/oder in Umfangsrichtung verändern. Insbesondere können das Stabelement bzw. das Rohrelement jeweils entlang der gesamten axialen Länge eine derartig profilierte Oberfläche aufweisen. Beispielsweise kann das Stabelement als ein glatter Stab mit einer glatten oder zumindest im Wesentlichen glatten Oberfläche gefertigt werden, auf welche zusätzliches Material aufgebracht wird und/oder von welcher Material entfernt wird, um das entsprechende Oberflächenprofil zu erhalten. Alternativ kann das Stabelement auch bereits mit der entsprechend profilierten Oberfläche z.B. einstückig gefertigt werden. Entsprechend kann auch die profilierte Oberfläche des Rohrelements erzeugt sein. Insbesondere kann durch dieses entsprechende Oberflächenprofil bzw. durch die spezielle Form des jeweiligen Profils der Fluidstrom in dem zentralen Kanal bzw. in dem ringförmigen Kanal beeinflusst werden, insbesondere derart, um das Mischverhalten der Fluide beim Brenneraustritt zu optimieren. Die spezielle Form bzw. das spezielle Muster des Oberflächenprofils kann insbesondere abhängig von dem Fluidstrom gewählt werden bzw. derart, um den Fluidstrom in dem jeweiligen Kanal in einer vorgegebenen Weise zu beeinflussen.

Gemäß einer bevorzugten Ausgestaltung ist die Oberfläche des Stabelements zumindest in dem ersten axialen Abschnitt derart profiliert, dass ein zwischen dem Stabelement und der Wand des zentralen Kanals strömendes Fluid in Strömungsrichtung beschleunigt wird, vorzugsweise kontinuierlich beschleunigt wird. Alternativ oder zusätzlich ist die Oberfläche des Rohrelements zumindest in dem zweiten axialen Abschnitt vorteilhaferweise derart profiliert, dass ein entlang dieser Oberfläche strömendes Fluid in Strömungsrichtung insbesondere kontinuierlich beschleunigt wird. Insbesondere kann somit das Verhältnis der Fluidgeschwindigkeiten in den einzelnen Kanälen beeinflusst werden, insbesondere das Verhältnis der Austrittsgeschwindigkeiten der Fluide beim Austritt aus dem Brenner.

Besonders bevorzugt weist zumindest in dem ersten axialen Abschnitt ein Querschnittsumriss des Stabelements in Umfangsrichtung betrachtet abwechselnd radial nach außen verlaufende Ausbuchtungen bzw. Vorsprünge oder Erhebungen und radial nach innen verlaufende Einbuchtungen bzw. Täler oder Vertiefungen auf. Alternativ oder zusätzlich weist vorzugsweise ein Querschnittsumriss des Rohrelements zumindest in dem zweiten axialen Abschnitt in Umfangsrichtung betrachtet abwechselnd radial nach außen verlaufende Ausbuchtungen bzw. Vorsprünge oder Erhebungen und radial nach innen verlaufende Einbuchtungen bzw. Täler oder Vertiefungen auf. Als Querschnittsumriss sei dabei insbesondere die Kontur, Form, Außenlinie, Innenlinie oder Umrisslinie der senkrecht zu der axialen Richtung orientierten Querschnittsfläche des Stab- bzw. Rohrelements zu verstehen. Insbesondere ist die Oberflächenform bzw. das Oberflächenprofil des Stab- bzw. Rohrelements somit jeweils als ein Wellen- bzw. Schwingungsmuster ausgebildet. Die einzelnen Ausbuchtungen und Einbuchtungen können beispielsweise jeweils individuelle und gegebenenfalls voneinander abweichende Formen und Längen aufweisen. Zweckmäßigerweise sind die Ausbuchtungen und die Einbuchtungen jeweils formgleich oder zumindest im Wesentlichen formgleich ausgebildet, so dass der jeweilige Querschnittsumriss symmetrisch oder zumindest im Wesentlichen symmetrisch ausgebildet ist. Durch eine derartige Querschnittsform lässt sich besonders zweckmäßig eine axiale Beschleunigung des das jeweilige Element umströmenden Fluids erreichen.

Vorzugsweise umfasst die profilierte Oberfläche des Stabelements und/oder die Oberfläche des Rohrelements zumindest in dem jeweiligen ersten bzw. zweiten axialen Abschnitt in axialer Richtung verlaufende Rillen bzw. Riffen. Diese Rillen sind jeweils insbesondere als radiale Vertiefungen in der Oberfläche des Stabelements bzw. des Rohrelements ausgebildet. Insbesondere können diese Rillen in Umfangsrichtung regelmäßig verteilt sein. Auch durch derartige Rillen lässt sich besonders zweckmäßig eine axiale Beschleunigung der Fluidströmung in den Brennerkanälen erreichen. Vorteilhafterweise weist die Oberfläche des Stabelements und/oder die Oberfläche des Rohrelements zumindest in dem jeweiligen ersten bzw. zweiten axialen Abschnitt ein in Umfangsrichtung verdrehtes bzw. verdrilltes Profil auf. Insbesondere ist dabei der Querschnittsumriss des jeweiligen Elements entlang der axialen Länge nicht konstant. Beispielsweise kann sich die Orientierung des Querschnittsumrisses über die axiale Länge in Umfangsrichtung verändern. Das Stabelement bzw. das Rohrelement kann somit zweckmäßigerweise zumindest teilweise ein verdrehtes, verdralltes bzw. verdrilltes Oberflächenprofil bzw. eine radiale Profilierung mit einem Drehwinkel in Umfangsrichtung aufweisen. Beispielsweise kann die Oberfläche des Stabelements und/oder des Rohrelements jeweils ein schrauben- oder spiralförmiges Muster oder eine Drallstruktur aufweisen. Beispielsweise kann die Oberfläche des Stab- bzw. Rohrelements jeweils obig erläuterte Aus- und Einbuchtungen oder Rillen aufweisen, welche jedoch nicht axial konstant bzw. geradlinig verlaufen, sondern radial und in Umfangsrichtung beispielsweise spiralförmig verlaufen. Durch eine derartig profilierte Oberfläche kann besonders zweckmäßig ein Drall in der Fluidströmung induziert werden. Auf diese Weise können die Strömungsdynamik innerhalb des Brenners, das Mischverhalten der Fluide und die Brennereffizienz besonders zweckmäßig beeinflusst und verbessert werden.

Gemäß einer alternativen Ausgestaltung können das Stabelement und/oder das Rohrelement jeweils zweckmäßigerweise auch keine profilierte Oberfläche aufweisen. Bevorzugt kann das Stabelement bzw. das Rohrelement jeweils zylinderförmig und/oder rohrförmig ausgebildet sein und/oder eine Oberfläche des Stabelements bzw. des Rohrelements kann jeweils einen kreisförmigen oder zumindest im Wesentlichen kreisförmigen Querschnittsumriss aufweisen. Das Stabelement kann zweckmäßigerweise als fester, solider Stab oder als Hohlzylinder bzw. als innen hohles Rohr ausgebildet sein. Insbesondere können durch die Größe und Position eines derartigen Stabelements bzw. Rohrelements die Strömungsdynamik innerhalb des Brenners und das Mischverhalten der Fluide zweckmäßig beeinflusst und verbessert werden.

Gemäß einer vorteilhaften Ausgestaltung ist zumindest ein axialer Abschnitt einer Wand des zentralen Kanals und/oder zumindest ein axialer Abschnitt einer Wand des wenigstens einen ringförmigen Kanals jeweils profiliert ausgebildet. Der jeweilige Kanal wird durch die entsprechende Wand zweckmäßigerweise radial nach außen bzw. in radialer Richtung nach außen begrenzt. Als diese Wand sei somit insbesondere eine radiale Wand bzw. Begrenzungswand des jeweiligen Kanals zu verstehen. Insbesondere ist dabei die Wand des jeweiligen Kanals entsprechend profiliert geformt, insbesondere derart, dass sowohl die radial innere (Ober-) Fläche der jeweiligen Wand, also die Wandinnenfläche oder Wandinnenseite, als auch die radial äußere (Ober-) Fläche der jeweiligen Kanalwand, also die Wandaußenfläche bzw. Wandaußenseite, entsprechend profiliert sind bzw. eine entsprechende Form oder ein entsprechendes Muster aufweisen. Ferner ist es auch denkbar, dass zweckmäßigerweise nur die innere Fläche oder nur die äußere Fläche der jeweiligen Wand eine entsprechende Form bzw. ein entsprechendes Profil aufweisen.

Durch diese entsprechend profilierten Kanalwände besteht zweckmäßigerweise eine zusätzliche Möglichkeit, um die Strömungsdynamik und die Brennergeometrie zu verändern und um somit das Austritts- und Mischverhalten der einzelnen Fluide zu verbessern. Besonders zweckmäßig können die profilierten Wände der jeweiligen Kanäle und die profilierte Oberfläche des Stabelements und des Rohrelements aufeinander abgestimmt sein bzw. abhängig voneinander vorgegeben werden, um die einzelnen Fluidströmungen in einer gewünschten Weise beeinflussen zu können. Insbesondere können die jeweiligen Kanalwände auch entlang ihrer gesamten axialen Länge entsprechend profiliert sein. Zweckmäßigerweise kann auch durch diese Profilierung der jeweiligen Kanalwände eine axiale Beschleunigung der Fluidströmung in dem jeweiligen Kanal erreicht werden.

Vorteilhafterweise entsprechen eine Form eines Querschnittsumrisses der profilierten Oberfläche des Stabelements und/oder eine Form eines Querschnittsumrisses der profilierten Oberfläche des Rohrelements und/oder eine Form eines Querschnittsumrisses der profilierten Wand des zentralen Kanals und/oder eine Form eines Querschnittsumrisses der Wand des wenigstens einen ringförmigen Kanals einander bzw. vorzugsweise entsprechen diese Formen einander zumindest im Wesentlichen. Durch derartig aufeinander abgestimmte Oberflächen- bzw. Wandprofile lässt sich die Strömungsdynamik besonders zweckmäßig beeinflussen und eine axiale Beschleunigung der Fluidströmung erreichen. Insbesondere können sowohl die Form als auch die Ausrichtung der einzelnen Querschnittsumrisse zueinander identisch bzw. im Wesentlichen identisch sein. Ferner ist es zweckmäßigerweise auch denkbar, dass die Ausrichtungen der einzelnen Querschnittsumrisse verschieden sind, dass also die Querschnittsumrisse zueinander um einen vorgegebenen Winkel verschoben sind bzw. in Umfangsrichtung relativ zueinander verdreht sind.

Besonders zweckmäßig sind die Anzahl und die speziellen Formen der einzelnen Profile der Stabelement- bzw. der Rohrelementoberfläche und der Kanalwände sowie deren Ausrichtungen relativ zueinander abhängig von den durch die einzelnen Kanäle geleiteten Fluide und deren Eigenschaften vorgegeben. Insbesondere sind Form, Anzahl und Ausrichtung der einzelnen profilierten Oberflächen derart vorgegeben, um das Mischverhalten der Fluide bestmöglich zu beeinflussen und die Effizienz des Brenners bestmöglich zu erhöhen.

Bevorzugt ist das Stabelement in dem zentralen Kanal wenigstens von einem in Strömungsrichtung betrachtet hinteren Ende des zentralen Kanals bis zu einer Position angeordnet, die in einem vorgebbaren oder vorgegebenen axialen Abstand von einem in Strömungsrichtung betrachtet vorderen Ende des zentralen Kanals entfernt ist. Das vordere Ende entspricht dabei insbesondere einem Ende der Brennerspitze, an welcher die einzelnen Fluide aus dem Brenner emittiert bzw. ausgelassen werden. Diese Position, bis zu welcher sich das Stabelement erstreckt, kann insbesondere vorgegeben werden, um strömungsdynamischen Bedingungen innerhalb des zentralen Kanals und somit den Fluidstrom in einer gewünschten Weise zu beeinflussen. Zweckmäßigerweise kann sich das Stabelement auch über das vorderen Ende bzw. einem Fluidauslass des zentralen Kanals hinaus erstrecken, so dass für den axialen Abstand der Wert Null oder ein Wert kleiner Null vorgegeben wird.

Alternativ oder zusätzlich ist das Stabelement in dem zentralen Kanal vorzugsweise wenigstens von einem Fluidanschluss zum Zuführen eines Fluids in den zentralen Kanal bis zu einer Position angeordnet ist, die in einem vorgebbaren bzw. vorgegebenen axialen Abstand von einem in Strömungsrichtung betrachtet vorderen Ende des zentralen Kanals entfernt ist. Insbesondere wird somit in dem zentralen Kanal ein ringförmiger Fluidstrom ab derjenigen axialen Position gebildet, an welcher das Fluid in den Kanal geleitet wird.

Bevorzugt ist das Rohrelement in dem ringförmigen Kanal wenigstens von einem in Strömungsrichtung betrachtet vorderen Ende des ringförmigen Kanals bis zu einer Position angeordnet, die in einem vorgebbaren oder vorgegebenen axialen Abstand von einem in Strömungsrichtung betrachtet hinteren Ende des ringförmigen Kanals entfernt ist. Wie obig erläutert entspricht auch das vordere Ende des ringförmigen Kanals insbesondere einem Ende der Brennerspitze, an welcher die einzelnen Fluide emittiert bzw. ausgelassen werden. Die Position, bis zu welcher sich das Rohrelement erstreckt, ist insbesondere derart vorgegeben, um strömungsdynamischen Bedingungen und den Fluidstrom in gewünschter Weise zu beeinflussen.

Alternativ oder zusätzlich ist das Rohrelement in dem ringförmigen Kanal vorzugsweise wenigstens von einem Fluidanschluss zum Zuführen eines Fluids in den ringförmigen Kanal bis zu einer Position angeordnet, die in einem vorgebbaren bzw. vorgegebenen axialen Abstand von dem in Strömungsrichtung betrachtet vorderen Ende des ringförmigen Kanals entfernt ist. Beispielsweise kann sich das Rohrelement auch über das vordere Ende des ringförmigen Kanals hinaus erstrecken.

Gemäß einer besonders vorteilhaften Ausgestaltung ist ein Verschiebemechanismus vorgesehen und dazu eingerichtet, das Stabelement in dem zentralen Kanal in axialer Richtung zu verschieben und/oder das Rohrelement in dem ringförmigen Kanal in axialer Richtung zu verschieben. Durch diesen Verschiebemechanismus kann die Position, bis zu welcher sich das Stabelement in dem zentralen Kanal erstreckt bzw. bis zu welcher sich das Rohrelement in dem ringförmigen Kanal erstreckt, flexibel eingestellt und je nach Bedarf verändert werden. Insbesondere kann die axiale Position des Stabelements bzw. des Rohrelements je nach Betriebsbedingungen des Brenners angepasst werden, so dass das Mischverhalten der Fluide stets optimiert werden können.

Vorzugsweise wird das Stabelement und/oder das Rohrelement jeweils in Abhängigkeit von einem Betriebsmodus des Brenners axial verschoben, beispielsweise abhängig davon, ob der Brenner in einem Volllast- oder einem Teillastbetrieb betrieben werden soll. Alternativ oder zusätzlich kann das Stabelement und/oder das Rohrelement bevorzugt jeweils in Abhängigkeit von einem Druck und/oder einer Temperatur der durch die einzelnen Kanäle geströmten Fluide axial verschoben werden.

Besonders bevorzugt wird das Stabelement in dem zentralen Kanal in axialer Richtung derart verschoben, um einen Fluidstrom innerhalb des zentralen Kanals in einer vorgegebenen Weise zu beeinflussen. Alternativ oder zusätzlich wird das Rohrelement in dem ringförmigen Kanal in axialer Richtung derart verschoben, um einen Fluidstrom innerhalb des ringförmigen Kanals in einer vorgegebenen Weise zu beeinflussen. Insbesondere können somit die Strömungsdynamik innerhalb der Brennerkanäle und die Brennergeometrie in einer gewünschten Weise gezielt beeinflusst werden und ferner zweckmäßigerweise die Vermischung bzw. Durchmischung der einzelnen Fluide beim Austritt aus dem Brenner. Das Stabelement und/oder das Rohrelement wird somit besonders zweckmäßig derart axial verschoben, um das Mischverhalten und somit die Effizienz der partiellen Oxidationsreaktion und des Brennerbetriebs gezielt in vorgegebener Weise zu beeinflussen und zu verbessern.

Ferner lässt sich das Stabelement bzw. das Rohrelement mittels des Verschiebemechanismus zweckmäßigerweise auf konstruktiv einfache und aufwandsarme Weise aus dem zentralen Kanal bzw. dem ringförmigen Kanal entfernen und wieder einsetzen, z.B. bei Beschädigungen oder zu Wartungs-, Reinigungs- oder Reparaturarbeiten. Besonders zweckmäßig kann das Stabelement bzw. das Rohrelement durch den Verschiebemechanismus auch entfernt und durch ein jeweiliges neues Element ausgetauscht werden, beispielsweise mit einem anderen Durchmesser und/oder mit einer anderen profilierten Oberfläche. Beispielsweise kann für unterschiedliche Fluiddrücke und/oder Fluidtemperaturen und ferner beispielsweise für unterschiedliche Lastbetriebe jeweils ein individuelles Stabelement bzw. Rohrelement verwendet werden. Insbesondere kann somit das jeweils optimale Stab- bzw. Rohrelement mit jeweils optimalem Durchmesser und/oder Oberflächenprofil verwendet werden, um das Fluidaustritts- und Mischverhalten jeweils für einen möglichst effizienten Brennerbetrieb auf bestmögliche Weise beeinflussen zu können

Vorzugsweise entspricht ein Durchmesser des Stabelements in dem zentralen Kanal wenigstens 25% des Durchmessers des zentralen Kanals, bevorzugt wenigstens 40% des Durchmessers des zentralen Kanals, weiter bevorzugt wenigstens 50% des Durchmessers des zentralen Kanals. Als Durchmesser des Stabelements sei insbesondere ein mittlerer Durchmesser zu verstehen. Beispielsweise kann der Wert des Durchmessers bei einem Stabelement mit profilierter Oberfläche über dessen Umfang variieren. Insbesondere sei daher ein statistischer bzw. arithmetischer Mittelwert als entsprechender Durchmesser des Stabelements an einer bestimmten axialen Position zu verstehen. Entsprechend sei als Durchmesser des zentralen Kanals insbesondere ebenfalls ein mittlerer Durchmesser zu verstehen, insbesondere ein statistischer bzw. arithmetischer Mittelwert an einer bestimmten axialen Position des zentralen Kanals.

Der Durchmesser des Stabelements kann über dessen axiale Länge insbesondere konstant sein. Zweckmäßigerweise kann der Durchmesser des Stabelements über dessen axiale Länge auch variieren, beispielsweise gemäß einem vorgegebenen Verlauf bzw. einem vorgegebenen Profil. Besonders zweckmäßig weist somit auch ein Längsschnittumriss des Stabelements eine vorgegebene Form bzw. vorgegebenes Muster auf.

Zweckmäßigerweise werden die spezielle Form, der Durchmesser und die axiale Position des Stabelements sowie des Rohrelements jeweils derart gewählt, dass der Brenner, insbesondere die Brennerspitze, nicht durch die Veränderungen des Fluidmischverhaltens, der partiellen Oxidationsreaktion, der Flamme, der Verbrennungszone usw. beschädigt wird.

Die vorliegende Erfindung betrifft ferner einen Brenner zum Durchführen einer partiellen Oxidation mit einem zentralen Kanal und wenigstens einem, den zentralen Kanal umgebenden, ringförmigen Kanal, durch welche zum Durchführen der partiellen Oxidation jeweils ein Fluid strömbar ist, wobei zumindest ein axialer Abschnitt einer Wand des zentralen Kanals und/oder zumindest ein axialer Abschnitt einer Wand des wenigstens einen ringförmigen Kanals jeweils profiliert ausgebildet ist. Ein derartiger Brenner weist somit kein Stabelement und kein Rohrelement gemäß obiger Beschreibung auf, sondern profilierte Wände einzelner oder aller Kanäle.

Im Rahmen der vorliegenden Erfindung wurde erkannt, dass auch durch eine derartige Profilierung von Kanalwänden die Vermischung bzw. Durchmischung der einzelnen Fluide beim Austritt aus dem Brenner beeinflusst und die Effizienz des Brenners erhöht werden kann. Durch die Profilierung können insbesondere die Strömungsdynamik und Brennergeometrie beeinflusst werden und das Strömungsverhalten bzw. der Strömungsverlauf der Fluide in den Kanälen kann verbessert werden. Wirbel bzw. Verwirbelungen können zweckmäßigerweise erzeugt werden und eine Turbulenz der Fluidströme kann erhöht werden. Die Geometrie des Brenners bzw. der einzelnen Kanäle relativ zueinander kann verändert werden und das Verhältnis der Durchmesser der einzelnen Kanäle zueinander kann beeinflusst werden. Beispielsweise können die Scherfläche zwischen den Fluidströmen und das Verhältnis der Fluidgeschwindigkeiten beeinflusst werden.

Wie auch mit Hilfe des Stabelements und des Rohrelements kann durch die auf diese Weise beeinflusste Strömungsdynamik und Brennergeometrie zweckmäßigerweise das Verhalten der einzelnen Fluidströme beim Austritt aus dem Brenner verändert werden und somit die Art und Weise, wie sich die Fluide für die partielle Oxidation vermischen, so dass die Effizienz des Brenners erhöht werden kann. Die benötigte Brennstoffmenge und die Kosten für den Brennerbetrieb können verringert werden. Länge und/oder Größe des Reaktors können reduziert werden. Ferner kann der Brenner durch die Profilierung der Kanaloberflächen in Teillast betrieben werden, beispielsweise bei maximal 70% des Volllastbetriebs. Ferner bedarf es durch die Profilierung keiner Einschränkungen bezüglich der durch die einzelnen Kanäle geleiteten Fluide. Temperaturen der Fluide und der Druck im Reaktor können zweckmäßig je nach Bedarf gewählt werden.

Die jeweiligen Kanalwände können besonders zweckmäßig entsprechend obiger Erläuterungen bezüglich des Stabelements und des Rohrelements profiliert sein. Bevorzugt kann ein Querschnittsumriss der jeweiligen Kanalwand zumindest in dem jeweiligen axialen Abschnitt in Umfangsrichtung betrachtet abwechselnd radial nach außen verlaufende Ausbuchtungen und radial nach innen verlaufende Einbuchtungen aufweisen. Bevorzugt kann eine Oberfläche der jeweiligen Kanalwand zumindest in dem jeweiligen axialen Abschnitt in axialer Richtung verlaufende Rillen aufweisen. Bevorzugt kann die Oberfläche der jeweiligen Kanalwand zumindest in dem jeweiligen axialen Abschnitt ein in Umfangsrichtung verdrehtes Profil aufweisen. Besonders bevorzugt ist die Oberfläche der jeweiligen Kanalwand derart profiliert, dass ein Fluid in Strömungsrichtung insbesondere kontinuierlich beschleunigt wird.

Weitere Vorteile und Ausgestaltungen der Erfindung ergeben sich aus der Beschreibung und der beiliegenden Zeichnung.

Die Erfindung ist anhand von Ausführungsbeispielen in der Zeichnung schematisch dargestellt und wird im Folgenden unter Bezugnahme auf die Zeichnung beschrieben.

Kurze Beschreibung der Zeichnungen
- Figur 1: zeigt bevorzugte Ausgestaltungen eines erfindungsgemäßen Brenners in einer schematischen Schnittansicht.
- Figur 2: zeigt bevorzugte Ausgestaltungen eines erfindungsgemäßen Brenners jeweils in einer schematischen Querschnittsansicht.
- Figur 3: zeigt bevorzugte Ausgestaltungen eines erfindungsgemäßen Brenners jeweils in einer schematischen Querschnittsansicht.

### Ausführungsform(en) der Erfindung

Figur 1a zeigt in einer schematischen Schnittansicht eine bevorzugte Ausgestaltung eines erfindungsgemäßen Brenners 100 zum Durchführen einer partiellen Oxidation.

Der Brenner 100 ist als ein Mehrkanalbrenner ausgestaltet und umfasst einen zentralen Kanal 110 und einen, diesen zentralen Kanal 110 umgebenden, ringförmigen Kanal 120. Es versteht sich, dass der Brenner noch weitere ringförmige Kanäle aufweisen kann, welche den zentralen Kanal 110 und den ringförmigen Kanal 120 konzentrisch umgeben können.

In einer Wand 102 des Brenners 100 kann beispielsweise ein Kühlkanal 130 für ein Kühlmittel zum Kühlen des Brenners 100 vorgesehen sein. Ein Kühlfluideinlass 131 kann beispielsweise mit einer Kühlmittelzufuhr verbunden werden, so dass kontinuierlich ein Kühlfluid, z.B. Wasser, von dem Kühlfluideinlass 131 durch den Kühlkanal 130 zu einem Kühlfluidauslass 132 geströmt werden kann. Beispielsweise kann diese Wand 102 des Brenners 100, in welcher der Kühlkanal 130 vorgesehen ist, einer Wand 123 des ringförmigen Kanals 120 entsprechen. Alternativ oder zusätzlich kann der Brenner 100 beispielsweise auch eine Kühlwendel als Kühlvorrichtung aufweisen. Ferner ist es ebenso denkbar, dass der Brenner 100 ungekühlt sein kann und keine Kühlvorrichtung aufweist.

Durch die Kanäle 110, 120 kann jeweils ein Fluid zum Durchführen der partiellen Oxidation geströmt werden. Zu diesem Zweck können die beiden Kanäle 110, 120 jeweils über einen entsprechenden Fluideinlass bzw. Fluidanschluss 111, 121 mit einer entsprechenden Fluidzufuhr verbunden werden, so dass jeweils ein entsprechendes Fluid von dem Fluideinlass 111 bzw. 121 zu einem Fluidauslass 112 bzw. 122 in einer Brennerspitze 101 strömen kann. An einem dem Fluidauslass 112 bzw. 122 entgegengesetzten Ende des zentralen bzw. ringförmigen Kanals 110 bzw. 120 ist jeweils beispielsweise ein verschließbarer Flanschanschluss 115, 125 vorgesehen.

Durch diese Fluidauslässe 112 und 122 werden die jeweiligen Fluide aus dem Brenner emittiert, um im Zuge einer partiellen Oxidation ein Synthesegas in Form eines Gemischs aus Kohlenmonoxid und Wasserstoff zu erzeugen. In der kegelstumpfförmigen Brennerspitze 101 verläuft der ringförmige Kanal 120 unter einem vorgegebenen Neigungs- bzw. Auslasswinkel auf den zentralen Kanal 110 zu, so dass das jeweilig Fluid aus dem Fluidauslass 122 unter diesem entsprechenden Neigungs- bzw. Auslasswinkel relativ zu dem Fluidstrom aus dem Fluidauslass 112 des zentralen Kanals 110 emittiert wird.

Besonders zweckmäßig kann flexibel vorgegeben werden, welches konkrete Fluid durch welchen konkreten Kanal geströmt wird, beispielsweise abhängig von einem Betriebsmodus, in welchem der Brenner 100 betrieben werden soll. Die Fluideinlässe bzw. Fluidanschlüsse 111, 121 der Kanäle 110, 120 können zu diesem Zweck flexibel mit einer entsprechenden Fluidzufuhr verbunden werden. Beispielsweise kann durch den zentralen Kanal 110 ein Oxidationsmittel in Form eines sauerstoffhaltigen Gases geleitet werden, z.B. Sauerstsoff oder Luft oder ein Luft-Sauerstoff-Gemisch. Durch den ringförmigen Kanal 120 kann beispielsweise ein vorgewärmter, kohlenwasserstoffhaltiger Brennstoff geleitet werden, z.B. Erdgas. Zu diesem Zweck kann der zentrale Kanal 110 über seinen Fluideinlass bzw. Fluidanschluss 111 beispielsweise mit einer Oxidationsmittelzufuhr verbunden werden und der ringförmige Kanal 120 über den Fluideinlass bzw. Fluidanschluss 121 beispielsweise mit einer Brennstoffzufuhr. Ferner können der zugeführte Brennstoff und/oder das zugeführte sauerstoffhaltige Gas jeweils einen Moderator z.B. in Form von Wasserdampf enthalten, um ein Verhältnis zwischen Wasserstoff und Kohlenmonoxyd in dem erzeugten Synthesegas zu regulieren und/oder um im Falle eines Fehlers bzw. einer Störung automatisch eine Spülung des Brenners 100 durchzuführen.

Eine Effizienz der partiellen Oxidationsreaktion und somit des Brennerbetriebs hängt von der Art und Weise ab, wie sich die Fluide nach dem Austritt aus dem jeweiligen Fluidauslass 112, 122 miteinander vermischen. Um dieses Mischverhalten bzw. diese Vermischung oder Durchmischung der einzelnen Fluide beim Brenneraustritt zu beeinflussen und zu optimieren, ist in dem zentralen Kanal 110 ein Stabelement 140 angeordnet, welches sich zumindest entlang eines Teils einer axialen Länge des zentralen Kanals 110 erstreckt. Dieses Stabelement 140 ist derart angeordnet, dass zwischen dem Stabelement 140 bzw. zwischen dessen Oberfläche 141 und einer Wand 113 des zentralen Kanals 110 bzw. einer inneren Fläche dieser Kanalwand 113 ein ringförmiger oder zumindest im Wesentlichen ringförmiger Kanal 142 gebildet wird.

Durch das Stabelement 140 werden eine Strömungsdynamik und eine Brennergeometrie beeinflusst, insbesondere derart, dass das Verhalten der einzelnen Fluidströme beim Austritt aus dem Brenner verbessert und um somit die Brennereffizienz erhöht wird. Beispielsweise können durch das Stabelement 140 eine für die partielle Oxidation benötigte Menge an Brennstoff verringert werden sowie eine Verkürzung der Brennerflamme und eine homogenere Gaszusammensetzung stromabwärts der Verbrennungszone erreicht werden. Kosten für den Betrieb des Brenners 100 sowie benötigte Brennstoffmengen können reduziert werden.

Das Stabelement 140 ist in dem zentralen Kanal 110 bis zu einer Position angeordnet, die in einem vorgebbaren bzw. vorgegebenen axialen Abstand von dem vorderen Ende bzw. von dem Fluidauslass 112 des zentralen Kanals 110 entfernt ist. Diese Position, bis zu welcher sich das Stabelement 140 erstreckt, ist insbesondere derart vorgegeben, um strömungsdynamische Bedingungen und somit den Fluidstrom innerhalb des zentralen Kanals 110 in einer gewünschten Weise zu beeinflussen. Ferner ist es auch denkbar, dass sich das Stabelement 140 über den Fluidauslass 112 hinaus erstreckt.

Mittels eines Verschiebemechanismus 160 kann das Stabelement 140 in dem zentralen Kanal 110 axial verschoben werden. Somit kann diese axiale Position, bis zu welcher das Stabelement 140 angeordnet ist, mittels des Verschiebemechanismus 160 flexibel variiert werden und beispielsweise abhängig von dem aktuellen Betriebsmodus des Brenners eingestellt werden, z.B. abhängig von aktuellen Drücken und Temperaturen der einzelnen Fluide. Ferner kann das Stabelement 140 mittels des Verschiebemechanismus 160 durch den Flanschanschluss 115 auch aus dem zentralen Kanal 110 entfernt werden, beispielsweise zu Wartungs- oder Reparaturarbeiten, oder um das Stabelement 140 gegen ein anderes Stabelement 140 auszutauschen.

Zur Verbesserung der Strömungsdynamik, Brennergeometrie und Brennereffizienz kann alternativ oder zusätzlich zu dem Stabelement 140 in dem zentralen Kanal ferner ein Rohrelement in dem ringförmigen Kanal vorgesehen sein, wie nachfolgend in Bezug auf Figur 1b erläutert werden soll, wobei identische Bezugszeichen in den Figuren 1a und 1b jeweils gleiche oder baugleiche Elemente bezeichnen.

Figur 1b zeigt den Brenner 100 aus Figur 1a gemäß einer weiteren bevorzugten Ausgestaltung. In dem den zentralen Kanal 110 umgebenden, ringförmigen Kanal 120 ist ein sich zumindest entlang eines Teils einer axialen Länge des ringförmigen Kanals 120 erstreckendes Rohrelement 150 angeordnet. Durch das Rohrelement 150 wird der ringförmige Kanal 120 entlang einer axialen Länge des Rohrelements 150 in zwei ringförmige oder zumindest im Wesentlichen ringförmige Kanäle bzw. Teilkanäle 151 und 152 unterteilt.

Ein erster ringförmiger Teilkanal 151 erstreckt sich zwischen einer äußeren (Ober-) Fläche der Wand 113 des zentralen Kanals 110 und einer inneren (Ober-) Fläche 153 der Wand des Rohrelements 150. Ein zweiter ringförmiger Teilkanal 152 erstreckt sich insbesondere zwischen einer äußeren (Ober-) Fläche 154 der Wand des Rohrelements 150 und einer inneren (Ober-) Fläche einer Wand 123 des ringförmigen Kanals 120.

Wie auch durch das Stabelement 140 werden durch das Rohrelement 150 eine Strömungsdynamik und eine Brennergeometrie insbesondere derart beeinflusst, dass das Verhalten der einzelnen Fluidströme beim Austritt aus dem Brenner 100 verbessert und um somit die Brennereffizienz erhöht wird. Beispielsweise kann die für die partielle Oxidation benötigte Menge an Brennstoff verringert werden und es können eine Verkürzung der Brennerflamme und eine homogenere Gaszusammensetzung stromabwärts der Verbrennungszone erreicht werden. Kosten und benötigte Brennstoffmengen können reduziert werden.

Wie in Figur 1b gezeigt, kann das Rohrelement 150 in dem ringförmigen Kanal 120 von einem in Strömungsrichtung betrachtet vorderen Ende 122 bzw. dem Fluidauslass 122 des ringförmigen Kanals 120 bis zu einer Position angeordnet sein, die in einem vorgebbaren axialen Abstand von einem in Strömungsrichtung betrachtet hinteren Ende des ringförmigen Kanal 120 entfernt ist. Zu diesem Zweck kann das Rohrelement 150 über eine geeignete Aufhängung 155 an dem zentralen Kanal 110 bzw. an der Wand 113 des zentralen Kanals 110 befestigt sein. Alternativ oder zusätzlich kann das Rohrelement 150 über eine entsprechende Aufhängung 156 beispielsweise an dem Flanschanschluss 125 befestigt sein.

Alternativ kann das Rohrelement 150 in dem ringförmigen Kanal 120 auch wenigstens von dem Fluidanschluss 121 zum Zuführen des jeweiligen Fluids in den ringförmigen Kanal 120 bis zu einer Position angeordnet sein, die in einem vorgebbaren axialen Abstand von dem vorderen Ende 122 des ringförmigen Kanal 120 entfernt ist.

Der Verschiebemechanismus 160 kann ferner dazu eingerichtet sein, das Rohrelement 150 in dem ringförmigen Kanal 110 axial zu verschieben, z.B. abhängig von aktuellen Drücken und Temperaturen der einzelnen Fluide. Ferner kann das Rohrelement 150 durch den Verschiebemechanismus 160 zweckmäßigerweise auch durch den Flanschanschluss 125 aus dem ringförmigen Kanal 120 entfernt werden, beispielsweise zu Wartungs- oder Reparaturarbeiten oder zum Austausch gegen ein anderes Rohrelement 150.

Das Stabelement 140 ist insbesondere stab-, zylinder- bzw. rohrförmig ausgebildet und kann eine runde oder zumindest im Wesentlichen runde Querschnittsfläche aufweisen. Gemäß einer besonders vorteilhaften Ausgestaltung kann das Stabelement 140 eine profilierte Oberfläche aufweisen, zumindest entlang eines axialen Abschnitts oder auch entlang der gesamten axialen Länge. In diesem axialen Abschnitt weist ein Querschnittsumriss bzw. eine Querschnittskontur besonders zweckmäßig eine vorgegebene Form bzw. ein vorgegebenes Muster auf. Insbesondere ist die Oberfläche des Stabelements 140 dabei derart profiliert, dass das Fluid in dem ringförmigen Kanal 142 zwischen dem Stabelement 140 und der Wand 113 des zentralen Kanals 110 in Strömungsrichtung beschleunigt wird.

Entsprechend dem Stabelement 140 kann auch das Rohrelement 150 eine runde oder zumindest im Wesentlichen runde Querschnittsfläche aufweisen oder auch eine profilierte Oberfläche zumindest entlang eines axialen Abschnitts. In diesem axialen Abschnitt können ein Querschnittsumriss bzw. eine Querschnittskontur des Rohrelements 150 zweckmäßigerweise eine vorgegebene Form bzw. ein vorgegebenes Muster aufweisen. Beispielsweise kann die in radialer Richtung betrachtet innere Oberfläche 153 und/oder die in radialer Richtung betrachtet äußere Oberfläche 154 der Wand des Rohrelements 150 entsprechend profiliert sein. Die jeweilige Oberfläche kann derart profiliert sein, dass das entlang dieser Oberfläche strömende Fluid in Strömungsrichtung beschleunigt wird.

Ferner kann auch die Wand 113 des zentralen Kanals 110 und/oder die Wand 123 des ringförmigen Kanals 120 eine profiliert ausgebildet sein, wie nachfolgend anhand von Figur 2 erläutert werden soll.

In den Figuren 2a bis 2e ist jeweils eine bevorzugte Ausgestaltung eines erfindungsgemäßen Brenners in einer schematischen Querschnittsansicht dargestellt. Die in den Figuren 2a bis 2e dargestellten Brenner können jeweils baugleich oder zumindest im Wesentliche baugleich zu dem in Figur 1a gezeigten Brenner 100 ausgebildet sein.

Der in Figur 2a dargestellte Brenner 100a weist einen zentralen Kanal 110a und einen ringförmigen Kanal 120a auf. In dem zentralen Kanal ist ein Stabelement 140a mit einer profilierten Oberfläche 141a angeordnet.

Wie in der Querschnittsansicht von Figur 2a zu erkennen ist, ist die Oberfläche 141a derart profiliert, dass der Querschnittsumriss des Stabelements 140a in Umfangsrichtung betrachtet abwechselnd radial nach außen verlaufende Ausbuchtungen und radial nach innen verlaufende Einbuchtungen aufweist. Durch diese Aus- und Einbuchtungen werden auf der Oberfläche 141a des Stabelements 140a insbesondere in axialer Richtung verlaufende Rillen gebildet. Zweckmäßigerweise kann das in dem zentralen Kanal 110a strömende Fluid durch diese Oberflächenform des Stabelements 140a in Strömungsrichtung kontinuierlich beschleunigt werden.

Ferner ist es auch denkbar, dass die Aus- und Einbuchtungen axial nicht geradlinig verlaufen, sondern über die axiale Länge des Stabelements 410a in Umfangsrichtung verdreht, verdrillt bzw. verdrallt sind, so dass das Stabelement 410a ein in Umfangsrichtung verdrehtes Profil aufweist.

Eine Wand 113a des zentralen Kanals 110a sowie eine Wand 123a des ringförmigen Kanals 120a sind in dem Beispiel von Figur 2a jeweils rund oder zumindest im Wesentlichen rund ausgebildet.

Ferner kann in dem ringförmigen Kanals 120a auch ein Rohrelement vorgesehen sein, dessen innere und äußere Oberfläche jeweils entsprechend der Oberfläche 141a des Stabelements 140a profiliert ist.

Auch der in Figur 2b dargestellte Brenner 100b weist einen zentralen Kanal 110b mit einem Stabelement 140b und einen ringförmigen Kanal 120b auf. Die Oberfläche 141b dieses Stabelements 140b ist entsprechend dem in Figur 2a gezeigten Stabelement 140a profiliert, mit in Umfangsrichtung abwechselnd angeordneten radialen Ausbuchtungen und Einbuchtungen.

In dem Beispiel von Figur 2b ist auch die Wand 113b des zentralen Kanals 110b profiliert. Beispielsweise entspricht eine Form eines Querschnittsumrisses der profilierten Oberfläche 141b des Stabelements 140b einer Form eines Querschnittsumrisses dieser profilierten Wand 113b des zentralen Kanals 110b. Somit weist auch die Kanalwand 113b in ihrem Querschnittsumriss abwechselnd in Umfangsrichtung angeordnete radial nach außen verlaufende Ausbuchtungen und radial nach innen verlaufende Einbuchtungen auf. Die Kanalwand 123b des ringförmigen Kanals 120b ist in diesem Beispiel rund und nicht profiliert ausgebildet.

Beispielwiese kann ferner ein Rohrelement in dem ringförmigen Kanals 120b mit einer profilierten Oberfläche vorgesehen sein, wobei eine Form dieser profilierten Oberfläche den Formen der Oberflächen 141b und 113b des Stabelements 140b bzw. des zentralen Kanals 110b entspricht, zumindest im Wesentlichen.

In dem in Figur 2c gezeigten Brenner 100c ist auch die Kanalwand 123c des ringförmigen Kanals 120c profiliert ausgebildet. Ein Stabelement 140c des Brenners 100c weist eine profilierte Oberfläche 141c entsprechend den Stabelementen 140a und 140b der Figuren 2a und 2b auf. Eine Wand 113c eines ersten Kanals 110c ist entsprechend der Kanalwand 113b aus Figur 2b profiliert ausgebildet. Die Formen und Ausrichtungen der Profile der Kanalwände 113c und 123c sowie der Oberfläche 141c des Stabelements 140c entsprechend einander dabei, zumindest im Wesentlichen.

Auch in diesem Fall kann ferner ein Rohrelement in dem ringförmigen Kanal 120c mit profilierter Oberfläche vorgesehen sein, so dass die Formen der Oberfläche dieses Rohrelements sowie der Oberflächen 141c, 113c und 123c von Stabelement 140c, zentralem Kanal 110c und ringförmigen Kanal 120c einander entsprechen, zumindest im Wesentlichen.

Auch Figur 2d zeigt einen Brenner 100d, wobei eine Kanalwand 113d eines ersten Kanals 110d und eine Kanalwand 123d eines ringförmigen Kanals 120d jeweils profiliert ausgebildet sind und wobei ein Stabelement 140d eine profilierte Oberfläche 141d aufweist. Formen und Ausrichtungen dieser Profile der Kanalwände 113d, 123d sowie der Stabelementoberfläche 141d sind in diesem Beispiel teilweise unterschiedlich.

Die Form des Profils der Kanalwand 123d des ringförmigen Kanals 120d entspricht zwar, zumindest im Wesentlichen, der Form des Profils der Oberfläche 141d des Stabelements 140d, jedoch sind die Ausrichtungen dieser Profile unterschiedlich. Beispielsweise sind diese Profile in Umfangsrichtung relativ zueinander verdreht.

Das Profil der Kanalwand 113d des zentralen Kanals 110d unterscheidet sich von den Profilen der Kanalwand 123d und der Staboberfläche 141d. Beispielsweise weist das Profil dieser Kanalwand 113d eine geringere Anzahl an radialen Aus- und Einbuchtungen auf.

Die speziellen Formen und Ausrichtungen sowie die Anzahl der einzelne Profile der Kanalwände und der Staboberfläche können insbesondere abhängig von den durch die einzelnen Kanäle geleiteten Fluiden sowie von deren speziellen Eigenschaften gewählt werden, so dass das Mischverhalten der Fluide in bestmöglicher Weise beeinflusst und die Brennereffizienz bestmöglich verbessert werden kann.

Ferner kann auch in diesem Fall ein Rohrelement in dem ringförmigen Kanal 120c mit einer individuellen profilierten Oberfläche vorgesehen sein.

Bei dem in Figur 2e dargestellte Brenner 100e weisen beispielsweise weder die Kanalwände noch das Stabelement profilierte Oberflächen auf. Die Wand 113e des zentralen Kanals 110e sowie die Wand 123e des ringförmigen Kanals 120e sind jeweils rund oder zumindest im Wesentlichen rund ausgebildet. Das Stabelement 140e kann als fester, solider Stab oder als Hohlzylinder ausgebildet sein, wobei die Oberfläche 141e des Stabelement 140e einen kreisförmigen oder zumindest im Wesentlichen kreisförmigen Querschnittsumriss aufweist. Die Größe und Position des Stabelements 140e können zweckmäßigerweise derart gewählt werden, dass die Strömungsdynamik innerhalb des Brenners 100e und das Mischverhalten der Fluide zweckmäßig beeinflusst und verbessert werden.

In den Figuren 3a bis 3c ist jeweils eine bevorzugte Ausgestaltung eines erfindungsgemäßen Brenners in einer schematischen Querschnittsansicht dargestellt. In einem derartigen Brenner ist kein Stabelement vorgesehen, jedoch sind die Wände eines Kanals oder mehrere Kanäle profiliert ausgebildet.

Wie in Figur 3a gezeigt, kann ein derartiger Brenner 200a einen zentralen Kanal 210a und einen ringförmigen Kanal 220a aufweisen, wobei eine Wand 213a des zentralen Kanals 210a profiliert ist. Beispielsweise kann die Kanalwand 213a wie obig erläutert in ihrem Querschnittsumriss abwechselnd in Umfangsrichtung angeordnete radial nach außen verlaufende Ausbuchtungen und radial nach innen verlaufende Einbuchtungen aufweisen. Diese Aus- und Einbuchtungen können in axialer Richtung geradlinig verlaufen oder über die axiale Länge des Kanals 210a in Umfangsrichtung verdreht sein. Die Kanalwand 223a des ringförmigen Kanals 220a ist in diesem Beispiel rund und nicht profiliert ausgebildet.

Wie in Figur 3b gezeigt, können in dem Brenner 200b sowohl die Wand 213a des zentralen Kanals 210b als auch die Wand 223b des ringförmigen Kanals 220b profiliert ausgebildet sein. Die Formen und Ausrichtungen der Profile der Kanalwände 213b und 223b entsprechend einander dabei, zumindest im Wesentlichen.

Auch bei dem in Figur 3c gezeigten Brenner 200c sind die Kanalwand 213c des zentralen Kanals 210c und die Kanalwand 223b des ringförmigen Kanals 220c jeweils profiliert ausgebildet. Formen und Ausrichtungen dieser Profile der Kanalwände 213c und 223c sind in diesem Beispiel unterschiedlich. Beispielsweise weist das Profil der Kanalwand 213c eine geringere Anzahl an radialen Aus- und Einbuchtungen auf als das Profil der Kanalwand 223c.

Auch durch die Profilierung der Kanalwände können die Strömungsdynamik, die Brennergeometrie und das Mischverhalten bzw. Durchmischen der Fluide nach dem Brenneraustritt beeinflusst und somit die Effizienz der partiellen Oxidationsreaktion und des Brennerbetriebs verbessert werden. Die benötigte Brennstoffmenge und die Betriebskosten des Brenners können reduziert werden.

### Bezugszeichenliste

- 100: Brenner zur partiellen Oxidation
- 101: Brennerspitze
- 102: Wand des Brenners

- 110: zentraler Kanal
- 111: Fluideinlass
- 112: Fluidauslass
- 113: Wand des zentralen Kanals
- 115: Flanschanschluss

- 120: ringförmiger Kanal
- 121: Fluideinlass
- 122: Fluidauslass
- 123: Wand des ringförmigen Kanals
- 125: Flanschanschluss

- 130: Kühlkanal
- 131: Kühlfluideinlass
- 132: Kühlfluidauslass

- 140: Stabelement
- 141: Oberfläche des Stabelements
- 142: ringförmiger Kanal zwischen Stabelement und Wand des zentralen Kanals

- 150: Rohrelement
- 151: ringförmiger Teilkanal
- 152: ringförmiger Teilkanal
- 153: innere Oberfläche der Wand des Rohrelements
- 154: äußere Oberfläche der Wand des Rohrelements
- 155: Aufhängung
- 156: Aufhängung

- 160: Verschiebemechanismus

- 100a: Brenner zur partiellen Oxidation
- 110a: zentraler Kanal
- 113a: Wand des zentralen Kanals
- 120a: ringförmiger Kanal
- 123a: Wand des ringförmigen Kanals
- 140a: Stabelement
- 140b: Oberfläche des Stabelements

- 100b: Brenner zur partiellen Oxidation
- 110b: zentraler Kanal
- 113b: Wand des zentralen Kanals
- 120b: ringförmiger Kanal
- 123b: Wand des ringförmigen Kanals
- 140b: Stabelement
- 140b: Oberfläche des Stabelements

- 100c: Brenner zur partiellen Oxidation
- 110c: zentraler Kanal
- 113c: Wand des zentralen Kanals
- 120c: ringförmiger Kanal
- 123c: Wand des ringförmigen Kanals
- 140c: Stabelement
- 140c: Oberfläche des Stabelements

- 100d: Brenner zur partiellen Oxidation
- 110d: zentraler Kanal
- 113d: Wand des zentralen Kanals
- 120d: ringförmiger Kanal
- 123d: Wand des ringförmigen Kanals
- 140d: Stabelement
- 140d: Oberfläche des Stabelements

- 100e: Brenner zur partiellen Oxidation
- 110e: zentraler Kanal
- 113e: Wand des zentralen Kanals
- 120e: ringförmiger Kanal
- 123e: Wand des ringförmigen Kanals
- 140e: Stabelement
- 140e: Oberfläche des Stabelements

- 200a: Brenner zur partiellen Oxidation
- 210a: zentraler Kanal
- 213a: Wand des zentralen Kanals
- 220a: ringförmiger Kanal
- 223a: Wand des ringförmigen Kanals

- 200b: Brenner zur partiellen Oxidation
- 210b: zentraler Kanal
- 213b: Wand des zentralen Kanals
- 220b: ringförmiger Kanal
- 223b: Wand des ringförmigen Kanals

- 200b: Brenner zur partiellen Oxidation
- 210b: zentraler Kanal
- 213b: Wand des zentralen Kanals
- 220b: ringförmiger Kanal
- 223b: Wand des ringförmigen Kanals

## Patentansprüche

1. Brenner (100, 100a, 100b, 100c, 100d, 100e) zum Durchführen einer partiellen Oxidation mit einem zentralen Kanal (110, 110a, 110b, 110c, 110d, 110e) und wenigstens einem, den zentralen Kanal (110, 110a, 110b, 110c, 110d, 110e) umgebenden, ringförmigen Kanal (120, 120a, 120b, 120c, 120d, 120e), durch welche zum Durchführen der partiellen Oxidation jeweils ein Fluid strömbar ist,
**dadurch gekennzeichnet, dass**
in dem zentralen Kanal (110, 110a, 110b, 110c, 110d, 110e) ein sich zumindest entlang eines Teils einer axialen Länge des zentralen Kanals (110, 110a, 110b, 110c, 110d, 110e) erstreckendes Stabelement (140, 140a, 140b, 140c, 140d, 140e) derart angeordnet ist, dass zwischen dem Stabelement (140, 140a, 140b, 140c, 140d, 140e) und einer Wand (113, 113a, 113b, 113c, 113d, 113e) des zentralen Kanals (110, 110a, 110b, 110c, 110d, 110e) ein weiterer ringförmiger oder zumindest im Wesentlichen ringförmiger Kanal (142) gebildet wird, und/oder
in dem den zentralen Kanal (110, 110a, 110b, 110c, 110d, 110e) umgebenden, ringförmigen Kanal (120, 120a, 120b, 120c, 120d, 120e) ein sich zumindest entlang eines Teils einer axialen Länge des ringförmigen Kanals (120, 120a, 120b, 120c, 120d, 120e) erstreckendes Rohrelement (150) derart angeordnet ist, dass der ringförmige Kanal (120, 120a, 120b, 120c, 120d, 120e) entlang einer axialen Länge des Rohrelements (150) in zwei ringförmige oder zumindest im Wesentlichen ringförmige Kanäle (151, 152) unterteilt wird.

2. Brenner (100, 100a, 100b, 100c, 100d) nach Anspruch 1, wobei zumindest ein erster axialer Abschnitt des Stabelements (140, 140a, 140b, 140c, 140d) eine profilierte Oberfläche (141a, 141b, 141c, 141d) aufweist und/oder wobei zumindest ein zweiter axialer Abschnitt des Rohrelements (150) eine profilierte Oberfläche aufweist.

3. Brenner (100, 100a, 100b, 100c, 100d) nach Anspruch 2, wobei die Oberfläche (141a, 141b, 141c, 141d) des Stabelements (140, 140a, 140b, 140c, 140d) zumindest in dem ersten axialen Abschnitt derart profiliert ist, dass ein zwischen dem Stabelement (140, 140a, 140b, 140c, 140d) und der Wand (113, 113a, 113b, 113c, 113d) des zentralen Kanals (110, 110a, 110b, 110c, 110d) strömendes Fluid in Strömungsrichtung insbesondere kontinuierlich beschleunigt wird und/oder wobei die Oberfläche des Rohrelements (150) zumindest in dem zweiten axialen Abschnitt derart profiliert ist, dass ein entlang dieser Oberfläche des Rohrelements (150) strömendes Fluid in Strömungsrichtung insbesondere kontinuierlich beschleunigt wird.

4. Brenner (100, 100a, 100b, 100c, 100d) nach Anspruch 2 oder 3, wobei zumindest in dem ersten axialen Abschnitt ein Querschnittsumriss des Stabelements (140a, 140b, 140c, 140d) in Umfangsrichtung betrachtet abwechselnd radial nach außen verlaufende Ausbuchtungen und radial nach innen verlaufende Einbuchtungen aufweist und/oder wobei zumindest in dem axialen Abschnitt die profilierte Oberfläche (141a, 141b, 141c, 141d) des Stabelements (140a, 140b, 140c, 140d) in axialer Richtung verlaufende Rillen aufweist und/oder wobei die Oberfläche (141a, 141b, 141c, 141d) des Stabelements (140, 140a, 140b, 140c, 140d) zumindest in dem axialen Abschnitt ein in Umfangsrichtung verdrehtes Profil aufweist.

5. Brenner (100, 100a, 100b, 100c, 100d) nach einem der Ansprüche 2 bis 4, wobei zumindest in dem zweiten axialen Abschnitt ein Querschnittsumriss des Rohrelements (150) in Umfangsrichtung betrachtet abwechselnd radial nach außen verlaufende Ausbuchtungen und radial nach innen verlaufende Einbuchtungen aufweist und/oder wobei zumindest in dem zweiten axialen Abschnitt die profilierte Oberfläche des Rohrelements (150) in axialer Richtung verlaufende Rillen aufweist und/oder wobei die Oberfläche des Rohrelements (150) zumindest in dem zweiten axialen Abschnitt ein in Umfangsrichtung verdrehtes Profil aufweist.

6. Brenner (100, 100a, 100b, 100c, 100d) nach einem der vorstehenden Ansprüche, wobei zumindest ein axialer Abschnitt einer Wand (113b, 113c, 113d) des zentralen Kanals (110b, 110c, 110d) und/oder zumindest ein axialer Abschnitt einer Wand (123c, 123d) des wenigstens einen ringförmigen Kanals (120c, 120d) jeweils profiliert ausgebildet ist.

7. Brenner (100, 100a, 100b, 100c, 100d) nach Anspruch 6, soweit rückbezogen auf einen der Ansprüche 2 bis 5, wobei eine Form eines Querschnittsumrisses der profilierten Oberfläche (141a, 141b, 141c, 141d) des Stabelements (140a, 140b, 140c, 140d) und/oder eine Form eines Querschnittsumrisses der profilierten Oberfläche des Rohrelements (150) und/oder eine Form eines Querschnittsumrisses der profilierten Wand (113b, 113c, 113d) des zentralen Kanals (110b, 110c, 110d) und/oder eine Form eines Querschnittsumrisses der profilierten Wand (123c, 123d) des wenigstens einen ringförmigen Kanals (120c, 120d) einander entsprechend oder zumindest im Wesentlichen einander entsprechen.

8. Brenner (100, 100a, 100b, 100c, 100d, 100e) nach einem der vorstehenden Ansprüche, wobei das Stabelement (140, 140a, 140b, 140c, 140d, 140e) in dem zentralen Kanal (110, 110a, 110b, 110c, 110d, 110e) wenigstens von einem in Strömungsrichtung betrachtet hinteren Ende des zentralen Kanals (110, 110a, 110b, 110c, 110d, 110e) bis zu einer Position angeordnet ist, die in einem vorgebbaren axialen Abstand von einem in Strömungsrichtung betrachtet vorderen Ende (112) des zentralen Kanals (110, 110a, 110b, 110c, 110d, 110e) entfernt ist, und/oder wobei das Stabelement (140, 140a, 140b, 140c, 140d, 140e) in dem zentralen Kanal (110, 110a, 110b, 110c, 110d, 110e) wenigstens von einem Fluidanschluss (111) zum Zuführen eines Fluids in den zentralen Kanal (110, 110a, 110b, 110c, 110d, 110e) bis zu einer Position angeordnet ist, die in einem vorgebbaren axialen Abstand von einem in Strömungsrichtung betrachtet vorderen Ende (112) des zentralen Kanals (110, 110a, 110b, 110c, 110d, 110e) entfernt ist.

9. Brenner (100, 100a, 100b, 100c, 100d, 100e) nach einem der vorstehenden Ansprüche, wobei das Rohrelement (150) in dem ringförmigen Kanal (120, 120a, 120b, 120c, 120d, 120e) wenigstens von einem in Strömungsrichtung betrachtet vorderen Ende (122) des ringförmigen Kanals (120, 120a, 120b, 120c, 120d, 120e) bis zu einer Position angeordnet ist, die in einem vorgebbaren axialen Abstand von einem in Strömungsrichtung betrachtet hinteren Ende des ringförmigen Kanal (120, 120a, 120b, 120c, 120d, 120e) entfernt ist, und/oder wobei das Rohrelement (150) in dem ringförmigen Kanal (120, 120a, 120b, 120c, 120d, 120e) wenigstens von einem Fluidanschluss (121) zum Zuführen eines Fluids in den ringförmigen Kanal (120, 120a, 120b, 120c, 120d, 120e) bis zu einer Position angeordnet ist, die in einem vorgebbaren axialen Abstand von einem in Strömungsrichtung betrachtet vorderen Ende (122) des ringförmigen Kanal (120, 120a, 120b, 120c, 120d, 120e) entfernt ist.

10. Brenner (100, 100a, 100b, 100c, 100d, 100e) nach einem der vorstehenden Ansprüche, ferner aufweisend einen Verschiebemechanismus (160), der dazu eingerichtet ist, das Stabelement (140, 140a, 140b, 140c, 140d, 140e) in dem zentralen Kanal (110, 110a, 110b, 110c, 110d, 110e) in axialer Richtung zu verschieben und/oder das Rohrelement (150) in dem ringförmigen Kanal (120, 120a, 120b, 120c, 120d, 120e) in axialer Richtung zu verschieben.

11. Brenner (100, 100a, 100b, 100c, 100d, 100e) nach einem der vorstehenden Ansprüche, wobei ein Durchmesser des Stabelements (140, 140a, 140b, 140c, 140d, 140e) in dem zentralen Kanal (110, 110a, 110b, 110c, 110d, 110e) wenigstens 25% des Durchmessers des zentralen Kanals (110, 110a, 110b, 110c, 110d, 110e) entspricht, insbesondere wenigstens 40% des Durchmessers des zentralen Kanals (110, 110a, 110b, 110c, 110d, 110e), ferner insbesondere wenigstens 50% des Durchmessers des zentralen Kanals (110, 110a, 110b, 110c, 110d, 110e).

12. Brenner (200a, 200b, 200c) zum Durchführen einer partiellen Oxidation mit einem zentralen Kanal (210a, 210b, 210c) und wenigstens einem, den zentralen Kanal (210a, 210b, 210c) umgebenden, ringförmigen Kanal (220a, 220b, 220c), durch welche zum Durchführen der partiellen Oxidation jeweils ein Fluid strömbar ist,
**dadurch gekennzeichnet, dass**
zumindest ein axialer Abschnitt einer Wand (213a, 213b, 213c) des zentralen Kanals (210a, 210b, 210c) und/oder zumindest ein axialer Abschnitt einer Wand (223b, 223c) des wenigstens einen ringförmigen Kanals (220b, 220c) jeweils profiliert ausgebildet ist.

13. Verfahren zum Betreiben eines Brenners (100, 100a, 100b, 100c, 100d, 100e, 200a, 200b, 200c) nach einem der vorstehenden Ansprüche, wobei durch den zentralen Kanal (110, 110a, 110b, 110c, 110d, 110e, 210a, 210b, 210c) und durch den wenigstens einen, den zentralen Kanal (110, 110a, 110b, 110c, 110d, 110e, 210a, 210b, 210c) umgebenden, ringförmigen Kanal (120, 120a, 120b, 120c, 120d, 120e, 220a, 220b, 220c) des Brenners (100, 100a, 100b, 100c, 100d, 100e, 200a, 200b, 200c) jeweils ein Fluid zum Durchführen einer partiellen Oxidation geströmt wird, wobei insbesondere vorgegeben wird, welches Fluid durch welchen Kanal des Brenners (100, 100a, 100b, 100c, 100d, 100e, 200a, 200b, 200c) geströmt wird, insbesondere in Abhängigkeit von einem Betriebsmodus des Brenners (100, 100a, 100b, 100c, 100d, 100e, 200a, 200b, 200c) und/oder in Abhängigkeit von einer Temperatur der durch die Kanäle geströmten Fluide und/oder in Abhängigkeit von einem Druck der durch die Kanäle geströmten Fluide..

14. Verfahren nach Anspruch 12, wobei das Stabelement (140, 140a, 140b, 140c, 140d, 140e) in dem zentralen Kanal (110, 110a, 110b, 110c, 110d, 110e) in axialer Richtung verschoben wird und/oder wobei das Rohrelement (150) in dem ringförmigen Kanal (120, 120a, 120b, 120c, 120d, 120e) in axialer Richtung verschoben wird, insbesondere jeweils in Abhängigkeit von einem Betriebsmodus des Brenners (100, 100a, 100b, 100c, 100d, 100e) und/oder in Abhängigkeit von einer Temperatur der durch die Kanäle geströmten Fluide und/oder in Abhängigkeit von einem Druck der durch die Kanäle geströmten Fluide.

15. Verfahren nach Anspruch 14, wobei das Stabelement (140, 140a, 140b, 140c, 140d, 140e) in dem zentralen Kanal (110, 110a, 110b, 110c, 110d, 110e) in axialer Richtung derart verschoben wird, um einen Fluidstrom innerhalb des zentralen Kanals (110, 110a, 110b, 110c, 110d, 110e) in einer vorgegebenen Weise zu beeinflussen und/oder wobei das Rohrelement (150) in dem ringförmigen Kanal (120, 120a, 120b, 120c, 120d, 120e) in axialer Richtung derart verschoben wird, um einen Fluidstrom innerhalb des ringförmigen Kanals (120, 120a, 120b, 120c, 120d, 120e) in einer vorgegebenen Weise zu beeinflussen.
